# EUROPÄISCHE PATENTSCHRIFT

(11) **EP 0 549 559 B1**
(45) Veröffentlichungstag und Bekanntmachung des Hinweises auf die Patenterteilung: **23.04.1997**
(21) Anmeldenummer: 92890256.8
(22) Anmeldetag: 04.12.1992
(51) Int. Cl.: E01B 1/00, E01B 19/00

(54) **Oberbau mit Betonschwellen**
Superstructure with concrete sleepers
Superstructure équipée de traverses en béton

(30) Priorität: 20.12.1991 AT 2542/91
(43) Veröffentlichungstag der Anmeldung: 30.06.1993
(73) Patentinhaber: ALLGEMEINE BAUGESELLSCHAFT - A. PORR AKTIENGESELLSCHAFT, 1031 Wien (AT)
(72) Erfinder: Salzmann, Heinrich, A-5020 Salzburg (AT)
(74) Vertreter: Widtmann, Georg, Dipl.-Ing. Dr. techn.

(56) Entgegenhaltungen:
- EP-A- 0 008 743
- EP-A- 0 028 084
- EP-A- 0 167 844
- WO-A-91/16195
- AT-B- 356 162
- DE-A- 2 821 111
- DE-A- 3 809 466
- DE-A- 4 013 357

## Beschreibung

Die Erfindung bezieht sich auf einen Oberbau mit Betonschwellen für den schienengebundenen Verkehr.

Der klassische Oberbau bei Eisenbahnstrecken mit einem Schotterbett, Eichenholzschwellen und daran lösbar befestigten Schienen wird immer mehr durch andere Formen ersetzt. Die Ursachen hiefür sind vielfältig. So sind einerseits die Ressourcen für die Eichenholzschwellen im Rückgang begriffen, wobei anderseits, um die Schwellen besonders lange haltbar und gegen mikrobiologischen Anfall beständig zu machen, diese mit entsprechenden Substanzen imprägniert werden, womit Schwellen, die nicht mehr im Bahnoberbau eingesetzt werden können, einer eigenen Entsorgung zugeführt werden müssen.

Anstelle von Holzschwellen sind auch Schwellen aus Stahl bekanntgeworden, wobei um dauerhafte Verformungen derselben zu vermeiden, welche mit relativ hohen Wandstärken eingesetzt werden. Diese Schwellen weisen jedoch nicht die erwünschte Dämpfungscharakteristik wie Holzschwellen auf, und es können auch nur geringe Kräfte, z. B. gegen den Seiten- und Längsverschub, auf das Schotterbett aufgebracht werden. Um eine bessere Einleitung der Kräfte in das Schotterbett zu erreichen, ist es bereits bekannt geworden, derartige Schwellen mit Vorsprüngen, Krallen u. dgl. zu versehen, damit der Kontakt in das Schotterbett besser ist.

Eine weitere Ausführungsform von Schwellen besteht aus Kunststoff, insbesondere Polyurethan, wobei diese Schwellen im wesentlichen die Form von Holzschwellen aufweisen u. zw. auf Grund des Materials, meist geschäumtes, in drei räumlichen Richtungen vernetztes Polyurethan, eine relativ hohe Festigkeit besitzt. Allerdings sind große Festigkeitsunterschiede zwischen der homogenen Haut, die außen an der Schwelle ist und dem Inneren, welches eine poröse Struktur aufweist, vorhanden. Die Dämpfung kann durch unterschiedliche Polyurethanmaterialien in dem erwünschten Wert erstellt werden. Neben der hohen Kosten für derartige Schwellen ist auch hier die Entsorgung des duroplastischen Kunststoffes mit besonderen Schwierigkeiten behaftet. Bei der Verbrennung von Polyurethanen kann beispielsweise bei ungünstigen Bedingungen die hochgiftige Blausäure entstehen, so daß auch hier die Entsorgungsfrage von unbrauchbar gewordenen Schwellen nur aufwendig gelöst werden kann. Derartige Schwellen von Polyurethanschaum werden in einem schotterlosen Oberbau eingesetzt, wobei die Schwellen über Schuhe aus Gummi in entsprechenden Ausnehmungen im Unterbeton aufliegen.

Betonschwellen, insbesondere vorgespannte Betonschwellen weisen eine besonders hohe mechanische Stabilität auf. Um die Betonschwellen noch mechanisch stabiler auszugestalten, können dieselben vorgespannt sein. Eine derartige Vorspannung wird über eine Bewehrung, insbesondere Stahlbewehrung, aufgebracht, so daß auf die Schwelle Druckspannungen aufgebracht werden, die bei Auftreten von Zugspannungen vorerst kompensiert werden müssen, um sodann die restlichen Zugkräfte auf die Betonschwelle aufzubringen. Derartige Betonschwellen können in einem Oberbau aus Schotter oder auch schotterlosem Oberbau eingesetzt werden. Die Vorteile von einem Oberbau mit Schotter liegen darin, daß einerseits die Federungscharakteristik, also das Einfedern der Schiene bei Belastung vom Schotterbett mitgetragen wird, wohingegen gerade dieses Einfedern bei Zügen mit höheren Geschwindigkeiten, und die kinetische Energie steigt mit dem Quadrat der Geschwindigkeit, zu einer vorzeitigen Zerstörung des Schotterbettes führt, so daß ein regelmäßiges Nachstopfen erforderlich ist.

Derartige Betonschwellen können auch bei einem schotterlosen Oberbau eingesetzt werden, wobei allerdings dann in der Regel zwischen dem Unterlagsbeton und der Betonschwelle eine Schichte vorgesehen sein muß, die sowohl das fahrdynamische Verhalten des gesamten Oberbaues ermöglicht und zusätzlich die Weiterleitung des Körperschalles, der vom Rad auf die Schiene, von der Schiene auf die Schwelle, und von dieser auf den Oberbau übertragen wird, möglichst dämpfen soll.

Aus der DE-PS 808 711 wird ein Verfahren zur Erhöhung des Reibungswiderstandes zwischen Stahlbetonschwellen und Bettung bekannt, wobei eine Zwischenschichte aus Bitumen, Asphaltmatrix od. dgl. vorgesehen ist.

In der AT-A-356,162 wird ein Stoßdämpfungselement beschrieben, welches aus zwei hinsichtlich der Dichte unterschiedlichen elastomeren Materialien, also z. B. kompakter Gummi und flexibler Schaum, besteht, die mit einem Bindemittel verbunden sind. Der kompakte Gummi kann beispielsweise durch Zerkleinerung von Altreifen, Laufflächen od. dgl. hergestellt sein. Als Bindmittel kann Polyurethan verwendet werden. Eine Ausführungsform weist ein am Untergrund aufliegendes Stoßdämpfungselement auf, auf dem das Schotterbett ruht, welches seinerseits, an der Maserung leicht erkennbar, eine Holzschwelle trägt.

In der DE-A-40 13 357 wird eine Zwischenlage, die zwischen Schiene und Schwelle angeordnet ist, beschrieben. Derartige Zwischenlagen unterscheiden sich wesentlich von Zwischenschichten, auf welchen Betonschwellen aufliegen, sowohl in der konstruktiven Ausbildung als auch in der mechanischen Beanspruchung.

Die DE-A-28 21 111 bezieht sich auf einen Tunnel od. dgl., welcher Platten oder Bahnen aus mit Kunststoff gebundenen Altgummischnitzeln aufweist. Diese Platten oder Bahnen sollen bei Bergsenkungen und Erdbeben Abhilfe schaffen.

Aus der US-PS 4,609,144, von welchem Stand der Technik die vorliegende Erfindung ausgeht, ist ein Gleisoberbau mit einem Schotterbett oder Betonbett bekannt, in welchem Schwellen über gummielastische Zwischenlagen eingebettet sind. Diese Zwischenlagen sind mit Rillen ausgestattet, damit einerseits eine Ableitung von Oberflächenwässern erfolgen kan, und andererseits eine bestimmte Federungscharakteristik erreicht wird. Diese Zwischenschichte aus homogenem oder geschäumtem elastomeren Material kann auch mehrschichtig aufgebaut sein. Nachteilig bei einer derartigen Zwischenschichte ist, daß einerseits die zwangsweise vorgesehenen Rillen von mineralischen Stäuben verlegt werden, so daß die erwünschte Federungscharakteristik sich innerhalb kürzester Zeit ändert und daß bei der erforderlichen relativ dünnwandigen Ausbildung, insbesondere im Kontakt mit dem Schotterbett, nur eine überaus kurze Standzeit erreicht werden kann, die durch die Rillen, an welchen Stellen eine geringere Wandstärke bedingt ist, noch weiter verkürzt wird.

Die vorliegende Erfindung hat sich zum Ziel gesetzt, einen Oberbau mit Betonschwellen zu schaffen, welcher hohe Standzeiten aufweist, der eine geringere Abstrahlung von Luft- als auch Körperschall erlaubt. Weiters soll eine dynamische Federungscharakteristik erreicht werden, die selbst bei unterschiedlichen Belastungen der Gleise eine bestimmte Minimal- bzw. Maximaleinfederung sicherstellt.

Der erfindungsgemäße Oberbau mit Betonschwellen für den schienengebundenen Verkehr, wobei die Betonschwellen mit zumindest zwei Schienen - z. B. über Schienennägel, Unterlagsplatten und gummielastischen Beilagen - lösbar verbunden sind und die Betonschwellen über zumindest eine gummielastische Zwischenlage auf dem Unterbau, z. B. Schotterbett, Unterbeton, Fels, aufruhen, besteht im wesentlichen darin, daß die Zwischenschichte, auf welcher die Schwellen, vorzugsweise zur Gänze, mittel- und/oder unmittelbar aufliegen, aus einem Verbundmaterial aufgebaut ist, welches mit Teilstücken aus Reifen, für Personenkraftwagen und/oder Lastkraftwagen aufgebaut ist, die eine Gewebeverstärkung, insbesondere aus Stahl, z. B. Stahlcord, Stahlgewebe, aufweisen und mit einem gummielastischen Bindemittel verbunden sind. Betonschwellen weisen den Vorteil auf, daß sie eine hohe Lebensdauer besitzen, wobei die Aufnahmen für Schrauben, wie sie zur lösbaren Befestigung von Schienen erforderlich sind, besonders widerstandsfähig durch entsprechende Einlagen in der Schwelle ausgebildet werden können. Falls erwünscht, können die Betonschwellen auch mit einer Vorspannung beaufschlagt werden, so daß auch eine hohe Festigkeit nicht nur gegen Druck-, sondern auch gegen Zugspannungen gegeben ist. Liegen die Schwellen, insbesondere zur Gänze, auf einer Zwischenschichte auf, die aus stückigem Material gebildet ist, so wird die Federeigenschaft dieser Zwischenschichte weniger durch das Bindemittel zwischen den einzelnen Stücken, als durch eine gegenseitige Verkeilung bedingt, so daß das gummielastische Bindemittel weniger die Aufgabe hat, Kräfte aufzunehmen, als eine mindeste Formbeständigkeit der Zwischenlage zu gewährleisten. Dadurch, daß Stücke von Reifen, sei es für Personenwagen, Lastkraftwagen oder auch äquivalent, jedoch in der Menge in untergeordneter Bedeutung von einspurigen Kraftfahrzeugen, eingesetzt werden, die insbesondere eine Stahlverstärkung aufweisen, so wird dadurch eine Verstärkung des gummielastischen Materials einerseits erwirkt, wobei gleichzeitig eine gegenseitige Verkrallung bzw. ineinander Abstützen der einzelnen Stücke besonders gut durch die in das Nachbarstück eindringenden Stahlcordfäden od. dgl. gewährleistet ist. Die Verstärkung als solche bringt einen erhöhten Widerstand ab eines bestimmten Verformungsgrades. Ein weiterer Vorteil besteht darin, daß ein in großen Mengen anfallendes Altprodukt ein seinen Eigenschaften äquivalentem Einsatz zugeführt werden kann.

Enthält die Zwischenschichte zusätzlich Gummigranulat mit einer Korngröße von 2,0 mm bis 30,0 mm, insbesondere 5,0 mm bis 12,0 mm, so kann sowohl über die Größe der für den Aufbau der Zwischenschichte verwendeten Materialien als auch gegebenenfalls die Härte, eine besonders leichte Variation durchgeführt werden, die beispielsweise eine Anpassung der Strecke an die unterschiedlichen Erfordernissen, sei es im Hochgeschwindigkeitsbereich oder auch im Bereich von Wechseln, besonders leicht gestattet.

Ist das Bindemittel für die Zwischenschichte ungeschäumt, so kann ein besonders guter kraftschlüssiger Verbund zwischen den einzelnen Teilstücken der Reifen als auch dem Gummigranulat erreicht werden, wobei zusätzlich eine besonders gute Durchlässigkeit für Oberflächenwässer gegeben sein kann.

Ist das Bindemittel für die Zwischenschichte geschäumt, so kann auf Grund der unterschiedlichen Schalldichten der Materialien eine erwünschte besonders schlechte Leitung des Schalles erreicht werden.

Sind die Teilstücke der Reifen unregelmäßig geformt, so kommt es ähnlich wie bei einem Schotterbett zu einer besonders vorteilhaften gegenseitigen Abstützung der Reifenteilstücke, wodurch die erwünschte dynamische Federungscharakteristik besonders einfach erhalten werden kann.

Weisen die Teilstücke der Reifen für die Zwischenschichte eine Korngröße zwischen 50 mm und 100 mm auf, so ist eine Optimierung zwischen den Eigenschaften der Zwischenschichte und der üblicherweise zur Verfügung stehenden Reifengrößen und damit maximalen Korngrößen gegeben.

Eine besonders vorteilhafte gegenseitige Abstützung und Lebensdauer der Zwischenschichte ist dann gegeben, wenn die Stärke der Zwischenschichte etwa der halben bis dreifachen größten Korngröße der Teilstücke der Reifen entspricht.

Ruht eine Vielzahl von Betonschwellen auf der Zwischenschichte auf, welche flüssigkeitsdurchlässig ist, so ist eine besonders standfeste Konstruktion gegeben, welche insbesondere für einen Unterbau mit Schotter geeignet ist.

Ruhen die Betonschwellen auf einem flüssigkeitsdurchlässigen Vlies, insbesondere aus Kunststoffasern, z. B. aus Polypropylen, über eine Zwischenschichte auf, so kann einerseits eine Ableitung von Oberflächenwässern durchgeführt werden, wobei anderseits eine Weiterleitung von mineralischen und organischen Partikelchen vermieden wird. Dies ist nicht nur für die Haltbarkeit von Schotterbetten, sondern auch für Untergrundbeton von Bedeutung. Kunstfaservliese aus Polypropylen weisen sich durch eine besondere chemische und mechanische Stabilität aus.

Ruht die Zwischenschichte auf einem, insbesondere wasserdurchlässigen, Asphaltbett auf, welches seinerseits auf dem Unterbau aufliegt, wobei vorzugsweise das Asphaltbett beidseitig der Stirnenden der Schwellen eine sich nach oben erstreckende durchgehende Wandung aufweist, so ist eine Aufnahme sowohl für die Zwischenschichte als auch für die Schwellen geschaffen, wobei gleichzeitig eine Weiterleitung des Körperschalles auf Grund der dämmenden Eigenschaften von Aspalt besonders günstig verringert wird.

Weist das Asphaltbett eine 0,2 bis 1,0-fache Dicke derjenigen der Schwellen auf, so ist eine besonders günstige Abstimmung der Kraftaufnahme und geringen Weiterleitung des Schalles gewährleistet.

Weist die Wandung des Asphaltbettes Unterbrechungen, die vorzugsweise bis zur Auflagefläche der Zwischenschichte reichen, zum Abfluß von Oberflächenwässern auf, so kann eine Ableitung der Oberflächenwässer nicht nur senkrecht nach unten, so das Asphaltbett porös ist, sondern auch seitlich erfolgen. Eine derartige seitliche Entwässerung eines Schienenoberbaues ist insbesondere bei Frostperioden, wenn die Durchgangskanäle und Poren im Untergrund durch geforenes Wasser verschlossen sind, von Bedeutung.

Ist sowohl die Zwischenschichte bzw. sind auch die Seitenund Stirnflächen der Betonschwellen zumindest teilweise von Schotter umgeben, so ist dadurch eine besonders günstige Abstützung der Betonschwellen zueinander gegeben, wobei weiters die Abstrahlung von Luftschall besonders gering gehalten werden kann.

Ist jeder Betonschwelle eine eigene Zwischenschichte zugeordnet, wobei vorzugsweise zwischen den Schwellen und den Zwischenschichten Schotter angeordnet ist, so kann bei exakter Positionierung der Betonschwellen am Untergrund, wie es beispielsweise bei einem felsigen Untergrund, besonders stark eingeebneten Schotterbett oder auch Betonuntergrund möglich ist, eine Materialeinsparung durchgeführt werden, wobei weiters eine Ableitung von Oberflächenwässern ebenfalls besonders einfach möglich ist. Durch den angeordneten Schotter wird auch hier die Luftschallemission auf einfache und wirksame Weise minimiert.

Liegen die Betonschwellen über Schotter auf der Zwischenschichte auf, welche ihrerseits auf einem Schotterbett ruht, so ist ein Oberbau gewährleistet, welcher auch für hohe Geschwindigkeiten geeignet ist, wobei besonders geringe Wartungsarbeiten erforderlich sind.

Im folgenden wird die Erfindung anhand der Zeichnungen und Beispiele näher erläutert.

Es zeigen:
Fig. 1 eine lösbare Befestigung von Schienen auf einer Betonschwelle,
Fig. 2 einen Schnitt durch eine Zwischenschichte,
Fig. 3 und 4 einen Oberbau mit Asphaltbett in Seitenansicht bzw. Sicht von oben,
Fig. 5 einen Längsschnitt durch einen Oberbau und
Fig. 6 ein Diagramm für die Federungscharakteristik der Zwischenschichte des Oberbaues gemäß Fig. 2.

Bei der in Fig. 1 dargestellten Befestigung einer Schiene auf einer Betonschwelle 1 sind in dieser Dübel 2 vorgesehen, in welche Schienennägel 3 greifen. Die Schiene 4 ruht über ihren Schienenfuß 5 auf einer Zwischenlage 6 auf, die ihrerseits in einer Winkelführungsplatte 7 angeordnet ist. Zwischen der Winkelführungsplatte 7 und der Betonschwelle 1 ist eine Zwischenplatte 8 angeordnet. Die lösbare Verbindung der Schiene mit der Betonschwelle wird nun über den Schienennagel 3 und die Schienenklammer 9 hergestellt.

Durch die gummielastische Ausbildung der Zwischenlage 6 und der Zwischenplatte 8 werden die Schwingungen von Rad und Schiene nur gedämpft an den Oberbau weitergegeben, so daß einerseits eine höhere Lebensdauer erreicht werden kann und anderseits Schallemissionen wesentlich verringerbar sind. Eine Betonschwelle trägt zwei derartige lösbare Befestigungen für Schienen, wobei die Betonschwelle selbst in der Regel über Stahleinlagen (nicht dargestellt) vorgespannt sein können.

In Fig. 2 ist eine Zwischenlage im Schnitt dargestellt. Die Teilstücke 10 aus PKW-Reifen weisen eine maximale Erstreckung von 95 mm auf. Das Bindemittel 11 umgibt die Teilstücke der Reifen an ihrer Oberfläche, so daß neben der gegenseitigen Absteifung und Verkrallung durch die Stahleinlagen der Reifenteilstücke eine Bindung derselben untereinander über das Bindemittel erfolgt. Als Bindemittel ist ein elastisches Polyurethan aus einem Präpolymer Desmodur E 41 mit Härter O Z der Bayer AG eingesetzt. Eine Zwischenschichte gemäß Fig. 2 wird wie folgt erhalten.

Es werden 100 kg Reifenstücke einer Korngröße von 50 mm bis 100 mm mit 10 kg des oben angeführten gummielastischen Bindemittels gemischt. Diese Mischung wird sodann in eine Plattenpresse eingebracht und zum Erhärten gebracht. Eine derartige Mischung weist ein Gewicht von 700 kg pro m³ auf. Besonders geeignet sind Zwischenschichten mit einem Raumgewicht von 600 kg bis 1.300 kg pro m³, wobei das Raumgewicht um 1.000 kg pro m³ eine bevorzugte Größe darstellt.

Die Reifenstücke werden so erhalten, daß vorerst die Wülste, also jene kreisförmigen Stahleinlagen, die einen exakten Sitz des Reifens auf der Felge erlauben, entfernt werden, worauf die Reifen in Viertelstücke zerkleinert werden. Diese Viertelstücke kommen in eine Shredderanlage. Ist eine Erhöhung des Raumgewichtes erwünscht und eine damit erzwungene Änderung der Federcharakteristik, kann entweder mehr Bindemittel, z. B. auch in geschäumter Form und auch zusätzlich zu den Reifenstücken andere Gummipartikelchen, insbesondere mit einer Korngröße zwischen 5,0 mm bis 12,0 mm, wie sie beispielsweise bei der Herstellung von Karkassen für runderneuerte Reifen anfallen, eingesetzt werden.

Ein anderes Beispiel für ein gummielastisches Bindemittel ist ein cykloaliphatisches elastisch modifiziertes Epoxidharz auf Basis Bisphenol A.

Der in den Fig. 3 und 4 dargestellte Oberbau weist ein Schotterbett 12 auf, auf welchem ein Asphaltbett 13 ruht. Dieses Asphaltbett 13 besitzt Wandungen 14, die entlang der Stirnflächen der Betonschwellen 1 geführt sind. Die Wandungen dienen als Art Stützflächen und sind ebenfalls vom Schotter des Schotterbettes 12 bedeckt. Weiters sind in den Wandungen Unterbrechungen 15 vorgesehen, die bis zur Auflagefläche 16 der Zwischenschichte 17 reichen. Die Zwischenschichte kann entweder durchgehend, wie in Fig. 4 strichliert dargestellt oder wie in den Fig. 4 strichpunktiert und Fig. 5 dargestellt, jeweils eine Zuordnung zu einer Betonschwelle 1 besitzen. Die Dicke d₁ des Asphaltbettes beträgt 9 cm, die Dicke d₂ der Zwischenschichte beträgt 7 cm und die Dicke d₃ der Betonschwelle 1 beträgt 26 cm.

Wie den Fig. 3 und 5 besonders deutlich zu entnehmen, sind die Seitenflächen 18 sowie Stirnflächen 19 der Beton schwellen 1 vom Schotter 20 bedeckt. Dieser Schotter hat zur Wirkung, daß die Distanzierung zwischen den Betonschwellen sowie der Zwischenschichte besonders einfach eingehalten werden kann, wobei gleichzeitig die Emission von Schall besonders wirksam vermindert werden kann.

Die Betonschwellen können in einer Vielzahl auch über Schotter auf der Zwischenschichte aufruhen, die ihrerseits auf einem weiteren Schotterbett aufliegt.

Das in Fig. 6 dargestellte Diagramm für die Federcharakteristik einer Zwischenschichte des Oberbaues gemäß Fig. 2 zeigt, daß bereits bei geringeren Belastungen des Oberbaues ein Einfedern gegeben ist, so daß sich der Oberbau auch beispielsweise bei unbeladenen Waggons nicht wie ein starrer Körper verhält, sondern einfedert. Bei höheren Belastungen ist sodann eine stärkere Einfederung gegeben, wobei die relative Stauchung sinkt.

Falls erwünscht, kann anstelle des Asphaltbettes auch ein Vlies, beispielsweise aus Polypropylenfasern, angeordnet werden. Es besteht auch weiters die Möglichkeit, daß nicht nur eine Zwischenschichte, sondern mehrere Zwischenschichten angeordnet sind, von welcher zumindest eine mit Reifenstücken aufgebaut sein muß, die ein Stahlgewebe, Stahleinlage od. dgl. aufweisen.

## Patentansprüche

1. Oberbau mit Betonschwellen (1) für den schienengebundenen Verkehr, wobei die Betonschwellen (1) mit zumindest zwei Schienen (4) - z. B. über Schienennägel, Unterlagsplatten und gummielastischen Beilagen - lösbar verbunden sind, und die Betonschwellen über zumindest eine gummielastische Zwischenlage auf dem Unterbau, z. B. Schotterbett, Unterbeton, gewachsenen Fels, aufruhen, dadurch gekennzeichnet, daß die Zwischenschichte, auf welcher die Betonschwellen (1), vorzugsweise zur Gänze, mittel- und/oder unmittelbar aufliegen, aus einem Verbundmaterial aufgebaut ist, welches mit Teilstücken (10) aus Reifen für Personenkraftwagen und/oder Lastkraftwagen aufgebaut ist, die Gewebeverstärkungen, insbesondere aus Stahl, z. B. Stahlcord, Stahlgewebe, aufweisen und mit einem gummielastischen Bindemittel (11) verbunden sind.

2. Oberbau nach Anspruch 1, dadurch gekennzeichnet, daß die Zwischenschichte (17) zusätzlich Gummigranulat mit einer Korngröße von 2,0 mm bis 30,0 mm, insbesondere 5,0 mm bis 12,0 mm, aufweist.

3. Oberbau nach Anspruch 1 oder 2, dadurch gekennzeichnet, daß das Bindemittel (11) der Zwischenschichte (17) ungeschäumt ist.

4. Oberbau nach Anspruch 1 oder 2, dadurch gekennzeichnet, daß das Bindemittel (11) der Zwischenschichte (17) geschäumt ist.

5. Oberbau nach einem der Ansprüche 1 bis 4, dadurch gekennzeichnet, daß die Teilstücke (10) der Reifen unregelmäßig geformt sind.

6. Oberbau nach einem der Ansprüche 1 bis 5, dadurch gekennzeichnet, daß die Teilstücke (10) der Reifen für die Zwischenschichte (17) die Korngröße zwischen 50 mm und 100 mm aufweisen.

7. Oberbau nach einem der Ansprüche 1 bis 6, dadurch gekennzeichnet, daß die Stärke (d₂) der Zwischenschichte in etwa der halben bis dreifachen größten Korngröße der Teilstücke der Reifen entspricht.

8. Oberbau nach einem der Ansprüche 1 bis 7, dadurch gekennzeichnet, daß eine Vielzahl von Betonschwellen (1) auf der Zwischenschichte (17) aufruhen, welche flüssigkeitsdurchlässig ist.

9. Oberbau nach einem der Ansprüche 1 bis 8, dadurch gekennzeichnet, daß die Betonschwellen (1) auf einem flüssigkeitsdurchlässigen Vlies, insbesondere aus Kunststoffasern, z. B. aus Polypropylen, über die Zwischenschichte aufruhen.

10. Oberbau nach einem der Ansprüche 1 bis 9, dadurch gekennzeichnet, daß die Zwischenschichte (17) auf einem, insbesondere wasserdurchlässigen, Asphaltbett (13) aufruht, welches seinerseits auf den Unterbau aufliegt, wobei, vorzugsweise das Asphaltbett (13), beidseitig der Stirnflächen der Betonschwellen (1) eine sich nach oben erstreckende durchgehende Wandung (14) aufweist.

11. Oberbau nach Anspruch 10, dadurch gekennzeichnet, daß das Asphaltbett (13) eine etwa 0,2 bis 1,0-fache Dicke (d₁) derjenige (d₃) der Schwellen aufweist.

12. Oberbau nach Anspruch 10 oder 11, dadurch gekennzeichnet, daß die Wandung (14) des Asphaltbettes (13) Unterbrechungen (15), die vorzugsweise bis zur Auflagefläche (16) der Zwischenschichte (17) reichen, zum Abfluß von Oberflächenwässern aufweist.

13. Oberbau nach einem der Ansprüche 1 bis 12, dadurch gekennzeichnet, daß sowohl die Zwischenschichte (17) als auch die Seiten-(18) und Stirnflächen (19) der Betonschwellen (1) von Schotter (20) zumindest teilweise umgeben sind.

14. Oberbau nach einem der Ansprüche 1 bis 7 und 10 bis 13, dadurch gekennzeichnet, daß jeder Betonschwelle (1) eine eigene Zwischenschichte (17) zugeordnet ist, wobei vorzugsweise zwischen den Betonschwellen (1) und den Zwischenschichten (17) Schotter (20) angeordnet ist, welcher vorzugsweise die Seiten-(18) und Stirnflächen (19) der Betonschwellen umgibt.

15. Oberbau nach einem der Ansprüche 1 bis 14, dadurch gekennzeichnet, daß die Betonschwellen (1) über Schotter (20) auf der Zwischenschicht (17) aufliegen, welche ihrerseits auf einem Schotterbett ruht.

## Claims

1. Permanent way having concrete sleepers (1) for rail-borne traffic, the concrete sleepers (1) being detachably connected to at least two rails (4) - e.g. via rail spikes, sole plates and elastomeric shims - and the concrete sleepers resting on the substructure, e.g. ballast bed, subconcrete, solid rock, via at least one elastomeric intermediate layer, characterized in that the intermediate layer on which the concrete sleepers (1) rest indirectly and/or directly, preferably in their entirety, is made of a composite material which is created with segments (10) of tyres for passenger cars and/or trucks, which segments (10) have fabric reinforcements, in particular of steel, e.g. steel cord, steel fabric, and are connected by an elastomeric bonding agent (11).

2. Permanent way according to Claim 1, characterized in that the intermediate layer (17) additionally has rubber granulated material having a grain size of 2.0 mm to 30.0 mm, in particular 5.0 mm to 12.0 mm.

3. Permanent way according to Claim 1 or 2, characterized in that the bonding agent (11) of the intermediate layer (17) is unfoamed.

4. Permanent way according to Claim 1 or 2, characterized in that the bonding agent (11) of the intermediate layer (17) is foamed.

5. Permanent way according to one of Claims 1 to 4, characterized in that the segments (10) of the tyres are irregularly formed.

6. Permanent way according to one of Claims 1 to 5, characterized in that the segments (10) of the tyres for the intermediate layer (17) have a grain size between 50 mm and 100 mm.

7. Permanent way according to one of Claims 1 to 6, characterized in that the thickness (d₂) of the intermediate layer corresponds approximately to half to three times the largest grain size of the segments of the tyres.

8. Permanent way according to one of Claims 1 to 7, characterized in that a multiplicity of concrete sleepers (1) rest on the intermediate layer (17), which is permeable to liquid.

9. Permanent way according to one of Claims 1 to 8, characterized in that the concrete sleepers (1) rest on a nonwoven, permeable to liquid and in particular made of plastic fibres, e.g. polypropylene, via the intermediate layer.

10. Permanent way according to one of Claims 1 to 9, characterized in that the intermediate layer (17) rests on an asphalt bed (13), in particular permeable to water, which in turn rests on the substructure, the asphalt bed (13) preferably having on either side of the end faces of the concrete sleepers (1) a continuous wall (14) extending upwards.

11. Permanent way according to Claim 10, characterized in that the asphalt bed (13) has a thickness (d₁) of about 0.2 to 1.0 times that (d₃) of the sleepers.

12. Permanent way according to Claim 10 or 11, characterized in that the wall (14) of the asphalt bed (13) has interruptions (15) which extend preferably up to the bearing surface (16) of the intermediate layer (17) for the run-off of surface water.

13. Permanent way according to one of Claims 1 to 12, characterized in that both the intermediate layer (17) and the side faces (18) and end faces (19) of the concrete sleepers (1) are surrounded at least partly by ballast (20).

14. Permanent way according to one of Claims 1 to 7 and 10 to 13, characterized in that a separate intermediate layer (13) is allocated to each conrete sleeper (1), ballast (20) being arranged preferably between the concrete sleepers (1) and the intermediate layers (17), which ballast (20) preferably surrounds the side faces (18) and end faces (19) of the concrete sleepers.

15. Permanent way according to one of Claims 1 to 14, characterized in that the concrete sleepers (1) rest on the intermediate layer (17) via ballast (20), which intermediate layer (17) in turn rests on a ballast bed.

## Revendications

1. Superstructure à traverses en béton (1) pour la circulation sur rails, dans laquelle les traverses en béton (1) sont reliées de manière détachable à au moins deux rails (4), par exemple par l'intermédiaire de crampons, de selles et de garnitures à élasticité de caoutchouc, et les traverses en béton reposent, par l'intermédiaire d'au moins une couche intermédiaire à élasticité de caoutchouc, sur l'infrastructure, par exemple un lit de ballast, un béton de fondation, de la roche en place, caractérisée en ce que la couche intermédiaire, sur laquelle les traverses en béton (1) sont, de préférence pour leur totalité, en appui directement et/ou indirectement, est constituée d'une matière composite qui est constituée de morceaux (10) de pneus pour automobiles et/ou véhicules utilitaires qui présentent des renforcements de structure, en particulier en acier, par exemple des cordes d'acier, de la toile d'acier, et sont reliés par un liant à élasticité de caoutchouc (11).

2. Superstructure suivant la revendication 1, caractérisée en ce que la couche intermédiaire (17) présente en supplément un produit de granulation de caoutchouc d'une dimension granulaire de 2,0 mm à 30,0 mm, en particulier de 5,0 mm à 12,0 mm.

3. Superstructure suivant l'une des revendications 1 et 2, caractérisée en ce que le liant (11) de la couche intermédiaire (17) n'est pas moussé.

4. Superstructure suivant l'une des revendications 1 et 2, caractérisée en ce que le liant (11) de la couche intermédiaire (17) est moussé.

5. Superstructure suivant l'une des revendications 1 à 4, caractérisée en ce que les morceaux (10) des pneus sont façonnés de façon irrégulière.

6. Superstructure suivant l'une des revendications 1 à 5, caractérisée en ce que les morceaux (10) des pneus présentent pour la couche intermédiaire (17) la dimension granulaire comprise entre 50 mm et 100 mm.

7. Superstructure suivant l'une des revendications 1 à 6, caractérisée en ce que l'épaisseur (d₂) de la couche intermédiaire correspond approximativement à la moitié jusqu'à trois fois la dimension granulaire la plus grande des morceaux des pneus.

8. Superstructure suivant l'une des revendications 1 à 7, caractérisée en ce qu'un grand nombre de traverses en béton (1) reposent sur la couche intermédiaire (17) qui est perméable aux liquides.

9. Superstructure suivant l'une des revendications 1 à 8, caractérisée en ce que les traverses en béton (1) reposent sur un voile perméable aux liquides, en particulier à base de fibres de matière synthétique, par exemple de polypropylène, par-dessus la couche intermédiaire.

10. Superstructure suivant l'une des revendications 1 à 9, caractérisée en ce que la couche intermédiaire (17) repose sur un lit d'asphalte (13), en particulier perméable à l'eau, qui à son tour repose sur l'infrastructure, le lit d'asphalte (13) présentant de préférence, des deux côtés des faces frontales des traverses en béton (1), une paroi continue (14) qui s'étend vers le haut.

11. Superstructure suivant la revendication 10, caractérisée en ce que le lit d'asphalte (13) présente une épaisseur (d₁) d'environ 0,2 à 1,0 fois celle (d₃) des traverses.

12. Superstructure suivant l'une des revendications 10 et 11, caractérisée en ce que la paroi (14) du lit d'asphalte (13) présente des interruptions (15), qui vont de préférence jusqu'à la surface d'appui (16) de la couche intermédiaire (17), pour l'écoulement des eaux de surface.

13. Superstructure suivant l'une des revendications 1 à 12, caractérisée en ce qu'aussi bien la couche intermédiaire (17) que les surfaces latérales (18) et frontales (19) des traverses en béton (1) sont au moins partiellement entourées de ballast (20).

14. Superstructure suivant l'une des revendications 1 à 7 et 10 à 13, caractérisée en ce qu'à chaque traverse en béton (1) est adjointe une couche intermédiaire propre (17), du ballast, qui entoure de préférence les faces latérales (18) et frontales (19) des traverses en béton, étant agencé de préférence entre les traverses en béton (1) et les couches intermédiaires (17).

15. Superstructure suivant l'une des revendications 1 à 14, caractérisée en ce que les traverses en béton (1) reposent, par l'intermédiaire de ballast (20), sur la couche intermédiaire (17) qui, à son tour, repose sur un lit de ballast.
